# EUROPÄISCHE PATENTANMELDUNG

(11) **EP 2 062 822 A1**
(43) Veröffentlichungstag der Anmeldung: **27.05.2009**
(21) Anmeldenummer: 07022807.7
(22) Anmeldetag: 24.11.2007
(51) Int. Cl.: B65B 5/10, B65B 5/12

(54) **Verfahren und Vorrichtung zum individuellen Befüllen von Blistern**

(71) Anmelder: UHLMANN PAC-SYSTEME GmbH & Co. KG, 88471 Laupheim (DE)
(72) Erfinder: Bentele, Josef, 88471 Laupheim (DE); Pfau, Georg, 88471 Laupheim (DE)
(74) Vertreter: Wächter, Jochen

(57) **Zusammenfassung**

Die Erfindung betrifft ein Verfahren zum individuellen Befüllen von mindestens einen Napf (3) aufweisenden Blistern (2) mit Produkten (4, 5, 6) aus einer Auswahl von mindestens zwei unterschiedlichen Produktarten, bei dem in einer Füllstation (1) in einer der Anzahl der Produktenarten entsprechenden Anzahl von Füllkassetten (7) die Produkte (4, 5, 6) bereitgestellt und aus den Füllkassetten (7) in eine der jeweiligen Füllkassette (7) zugeordnete Abgabeposition (8) überführt werden, bei dem die Blister (2) der Füllstation (1) zugeführt werden, und bei dem die Produkte (4, 5, 6) individuell von der Abgabeposition (8) in den Napf (3) des Blisters (2) transferiert werden. Gegenstand der Erfindung ist weiterhin eine Füllstation (1).

## Beschreibung

Die Erfindung ist gebildet durch ein Verfahren zum individuellen Befüllen von mindestens einen Napf aufweisenden Blistern mit Produkten aus einer Auswahl von mindestens zwei unterschiedlichen Produktarten, bei dem in einer Füllstation in einer der Anzahl der Produktenarten entsprechenden Anzahl von Füllkassetten die Produkte bereitgestellt und aus den Füllkassetten in eine der jeweiligen Füllkassette zugeordnete Abgabeposition überführt werden, bei dem die Blister der Füllstation zugeführt werden, und bei dem die Produkte individuell von der Abgabeposition in den Napf des Blisters transferiert werden. Gegenstand der Erfindung ist weiterhin eine Füllstation zum individuellen Befüllen von mindestens einen Napf aufweisenden Blister.

In der Verpackungsindustrie werden zur Verpackung insbesondere pharmazeutischer Produkte Blister verwendet, die in sogenannten Thermoformmaschinen bearbeitet werden, indem von einer Vorratsrolle eine Formfolie abgezogen und mittels eines Folienantriebes einer Heizstation zugeführt wird, in der die Formfolie auf Verformtemperatur erwärmt wird, so dass diese erwärmte Formfolie in der nachfolgend angeordneten Formstation zur Ausbildung der Näpfe in der Formfolie verformt werden kann. In diese so bereitgestellten Näpfe können nachfolgend mittels einer Zuführung die zu verpackenden Produkte wie Tabletten, Dragees, Oblongs oder dergl. eingebracht werden, die nachfolgend in einer Siegelstation mit einer von einer weiteren Vorratsrolle abgezogenen Siegelfolie hermetisch verschlossen werden. Die weitere Verarbeitung in einer Thermoformmaschine umfasst das Ausstanzen der einzelnen Blister aus dem Folienverbund mittels einer Stanzstation, wobei die so generierten einzelnen Blistern mit einem sogenannten Kartonierer noch zusammengefasst und mit Begleitmaterial wie Informationszetteln in Faltschachteln verpackt werden können.

Aus der vorstehenden Schilderung ergibt sich, dass eine Thermoformmaschine eine hoch komplexe Vorrichtung ist, die wirtschaftlich nur betrieben werden kann, wenn sehr große Stückzahlen gleichartiger Blister produziert werden können. Allerdings gibt es auch das Bedürfnis, einzeln, individuell gefüllte Blister herstellen zu können, um den Kunden, insbesondere Patienten, Blister bereitstellen zu können, in denen individuelle Tages- Wochen- oder Monatsblister mit den entsprechenden Rationen zur Verfügung zu stellen, um Fehler bei der Medikamentation zu vermeiden, wenn insbesondere mehrere Medikamente in variablen Rythmen eingenommen werden müssen.

Der Erfindung liegt daher die Aufgabe zugrunde, ein Verfahren bereitzustellen, mit dem in wirtschaftlicher Weise derartige individuelle Blister gefüllt werden können. Aufgabe ist weiterhin, eine Füllstation bereitzustellen, die ein derartiges individuelles Befüllen ermöglicht.

Der das Verfahren betreffende Teil der Aufgabe wird durch das eingangs aufgeführte Verfahren gelöst, das sich dadurch auszeichnet, dass zum wirtschaftlichen Betrieb nicht eine Mindestanzahl gleichartiger Blister befüllt werden müssen, sondern ein individuelles Befüllen jedes einzelnen Blisters auf wirtschaftliche Weise möglich ist, und zwar auch im Hinblick auf eine Vielzahl unterschiedlicher Produktarten, wobei das individuelle Befüllen bedeutet, dass gezielt jeder Napf mit einem oder auch mehreren Produkten einer Produktart oder mehreren Produkten unterschiedlicher Produktarten befüllt werden kann. Es ist zu betonen, dass keine produktbezogenen Formatteile für einen Formatwechsel erforderlich sind, so dass auch dafür Rüstzeiten entfallen.

Zur Vermeidung von Fehlern und zur präziseren Durchführung des Verfahrens ist es zweckmäßig, dass der Blister in der Füllstation für den Transfer der Produkte gestoppt wird und die Produkte zwischen der Abgabeposition und dem sich aus der Lage des Blisters ergebenden Ort des Napfes transferiert werden. Um die angestrebte maximale Variabilität zu erzielen, ist dabei im Rahmen der Erfindung weiterhin vorgesehen, dass die Produkte mittels eines Pickersystems individuell ergriffen und transferiert werden. Ganz besonders bevorzugt im Rahmen der Erfindung ist es, wenn der Blister auf einen Shuttle positioniert wird, der durch die Füllstation geführt wird, da so eine bessere Ortsbestimmung der bereits aus dem Folienverbund ausgestanzten Blister mit ihren Näpfen möglich ist.

Weiterhin ganz besonders bevorzugt ist es im Rahmen der Erfindung, wenn dem eine Speichereinheit sowie eine Einheit für den bidirektionalen Datenverkehr aufweisenden Shuttle die zum individuellen Befüllen erforderlichen Daten nach erfolgter Zuordnung des Blisters übertragen und von dem Shuttle an das Pickersystem und gegebenenfalls Kontrollsysteme übermittelt werden, da auf diese Weise sichergestellt ist, dass jeder von dem Shuttle transportierter Blister von dem Pickersystem exakt mit den Produkten der Produktarten befüllt wird, die für dessen individuelle Befüllung, in Abhängigkeit der Patientendaten, erforderlich sind.

Eine hohe Leistungsfähigkeit des Verfahrens mit der Gewährleistung fehlerfrei befüllter Blister wird erreicht, indem der Shuttle auf einer geschlossenen Ringbahn durch die Füllstation geführt wird, der ein zweites Kontrollsystem zugeordnet ist für die Kontrolle des befüllten Blisters auf Vollständigkeit und/oder korrekten Inhalt, und dass bei der Detektion eines Fehlers durch das zweite Kontrollsystem der Blister von dem Shuttle entfernt und das Shuttle mit einem neuen Blister und den unverändert gespeicherten Daten erneut durch die Füllstation geführt wird. Dabei ist es selbstverständlich möglich, dass bei dem Feststellen eines fehlerfrei befüllten Blisters durch das zweite Kontrollsystem die gespeicherten Daten aus der Speichereinheit des Shuttles gelöscht und durch neue Daten ersetzt werden, die die notwendige Information zum individuellen Befüllen eines weiteren Blisters darstellen.

Der die Vorrichtung betreffende Teil der Aufgabe wird gelöst durch eine Füllstation zum individuellen Befüllen von mindestens einen Napf aufweisenden Blistern mit Produkten aus einer Auswahl von mindestens zwei unterschiedlichen Produktarten, wobei eine der Anzahl der Produktarten entsprechende Anzahl von Füllkassetten verstellbaren ist, aus denen die Produkte auf eine eine Abgabeposition bereitstellende Zuführung und von dort mittels eines Pickersystems in den Napf des auf einem Fördersystem in die Füllstation und aus der Füllstation transportierbaren Blisters überführbar sind. Die Verwendung von Füllkassetten ermöglicht dabei eine große Variabilität der Füllstation, da ein schneller Produktwechsel möglich ist durch den Austausch von Füllkassetten, wobei sich dadurch die Abgabeposition nicht verändert und insoweit auch der Betrieb des Pickersystems nicht an die geänderte Palette der Produktarten angepasst werden muss.

Hinsichtlich der Einfachheit des Aufbaus hat es sich als zweckmäßig erwiesen, wenn die Zuführung durch eine Vibrationsrinne oder ein Transportband gebildet ist.

Für das Zusammenwirken mit dem Pickersystem ist es günstig, wenn die Zuführung zweifachen in serieller Anordnung vorgesehen ist mit der Eignung der stromab gelegenen Zuführung, die Produkte schneller zu fördern, weil dadurch eine Vereinzelung der Produkte erfolgt und das Pickersystem die vereinzelten Produkte ohne Störung nah benachbarter Produkte einfach ergreifen kann. Außerdem ermöglicht die zweifache Anordnung der Zuführung, dass die beiden Zuführungen mit gegenseitigem Abstand zur Bildung eines Spaltes angeordnet sind, unterhalb dessen ein Bruchsammler angeordnet, so dass Produktpartikel und Staub ausgeschieden werden können. Dem Ausscheiden fehlerhafte Produkte dient auch, dass eine Abfallrutsche vom stromab gelegenen Ende der Zuführungen, unterhalb des Spaltes entlang zu dem Bruchsammler geführt ist.

Zur Steigerung der Leistungsfähigkeit der Füllstation sowie der Reichweite beim Ergreifen der Produkte besteht die Möglichkeit, dass das Pickersystem mehrfach vorgesehen ist.

Zur Qualitätskontrolle ist der Zuführung ein Kamerasystem zur Ortung der Produkte und/oder zum Überprüfen von deren Integrität und/oder deren Inhaltsstoffen und/oder dem Lichtvorhang und/oder dem NIR-System zugeordnet, wobei die Ortung auch die Betriebsweise des Pickersystems unterstützen kann. Ganz besonders bevorzugt im Rahmen der Erfindung ist es, wenn Mittel zum Datenaustausch zwischen dem Kamerasystem und der Zuführung und/oder dem Pickersystem und/oder dem Lichtvorhang und/oder dem NIR-System vorgesehen sind. Durch diesen Datenaustausch ist es möglich, durch die Zuführung bekannt zu geben, welche Produkte dadurch bereitgestellt werden, was durch das Kamerasystem verifiziert werden kann, so dass nach entsprechender Verifizierung das Pickersystem genau die Produkte ergreift, die gemäß dem individuellen Befüllungsplan erforderlich sind.

Eine weitere bevorzugte Ausführungsform der Erfindung ist dadurch gekennzeichnet, dass ein eine geschlossene Ringbahn aufweisendes Transportsystem für mindestens ein dem Blister aufnehmendes Shuttle vorgesehen ist. Durch diese Gestaltung werden zum einen die aus dem Folienverbund ausgestanzten, eher labilen Blister stabilisiert und gezielt durch die Füllstation geführt, wobei durch die geschlossene Ringbahn eine geringe Anzahl von Shuttle erforderlich ist, da diese auf der Ringbahn im Prinzip endlos umlaufen können, wobei der Ringbahn selbstverständlich eine Ladestation zum Nachladen leerer, zu befüllender Blister sowie eine erste Entladestation zum Entnehmen korrekt befüllter Blister zugeordnet ist. Eine zweite Entladestation kann zum Separieren fehlerhaft befüllter Blister vorgesehen sein.

Weiterhin bevorzugt im Rahmen der Erfindung ist es, wenn die Füllstation mehrfach vorgesehen ist und die Mehrzahl der Füllstationen entlang der Ringbahn positioniert sind. Dadurch lässt sich die Leistungsfähigkeit dieser Vorrichtung drastisch steigern durch effiziente Ausnutzung der Länge der bereitgestellten Ringbahn.

Vorteilhaft ist es außerdem, wenn die Ringbahn eine Mehrzahl von Ausweichstrecken aufweist, so dass die in einer Füllstation zu befüllenden Blister auf ihren Shuttle dort geparkt werden können, ohne die Ringbahn durch in den anderen Füllstationen zu befüllenden Shuttle zu blockieren. Zur Qualitätssicherung ist ein 3. Kontrollsystem, vorzugsweise ein Lichtvorhang zur Kontrolle der Abgabeposition der Produkte von dem Pickersystem in den Blister vorgesehen. Außerdem ist vorgesehen, dass das Shuttle eine Speichereinheit sowie eine Einheit für den bidirektionalen Datenverkehr aufweist, um so die Daten von dem Shuttle für das durch ihn transportierte Blister unmittelbar und individuell an die maßgeblichen Einheiten bzw. Bauteile der Füllstation übertragen zu können.

Der weiteren Qualitätskontrolle dient auch, dass ein 4. Kontrollsystem für die Kontrolle des befüllten Blisters auf Vollständigkeit und/oder korrekten Inhalt vorgesehen ist.

Um Fehler bei der Befüllung der Füllstation mit den unterschiedlichen Produktarten zu verhindern, ist jede vorgefüllt bereitgestellte Füllkassette mit einer die Produktart angegebenen Codierung versehen, so dass für die Füllstation bekannt ist, welche Produktart auf der Zuführung für das Pickersystem bereitgestellt wird.

Vorteilhaft ist weiterhin, wenn jeder Füllkassette ein Verschlussschieber zur Freigabe der Produkte zugeordnet ist, da dies zum einen das Auswechseln der Füllkassette in der Füllstation erleichtert, zum anderen aber auch durch ein gezieltes Verschieben des Verschlussschiebers bei einer in die Füllstation eingesetzten Füllkassette es ermöglicht, nur die Produkte aus der Füllkassette herauszugeben, die nachfolgend auch durch das Pickersystem ergriffen werden sollen. Um dessen sicheren Betrieb zu ermöglichen mit dem sicheren Ergreifen der Produkte, verfügt das Pickersystem über Sauggreifer, die mittels eines Wechselsystem auswechselbar und an einem Saugerarm gehalten sind, so dass insoweit eine Berücksichtigung des Formates der Produkte ermöglicht ist.

Eine weitere ganz besonders bevorzugte Ausführungsform der Erfindung ist dadurch gekennzeichnet, dass dieser eine Blistermaschine zur Herstellung der individuell zu befüllenden Blister und/oder eine Siegelstation und/oder Stanzstation zum Siegeln und Vereinzeln der befüllten Blister zugeordnet ist.

Im folgenden wird die Erfindung an einem in der Zeichnung dargestellten Ausführungsbeispiel näher erläutert; es zeigen:
- Fig. 1: eine schematischen Darstellung einer Stirnansicht einer erfindungsgemäßen Füllstation,
- Fig. 2: eine schematische Darstellung einer Seitenansicht der Füllstation aus Figur 1,
- Fig. 3: eine schematische Darstellung der Ringbahn mit den zugeordneten Füllstationen,
- Fig. 4: eine Draufsicht auf einen Blister mit einer Mehrzahl von Näpfen, die mit unterschiedlichen Produkten befüllt sind.

In der Zeichnung ist eine Füllstation 1 dargestellt, die zum individuellen Befüllen von Blistern 2 dient, die mindestens einen Napf 3 aufweisen, wobei bei dem in der Zeichnung darstellten Ausführungsbeispiel ein Blister 2 mit einer 4 x 5 Matrix an Näpfen 3 dargestellt ist. Diese Näpfe 3 können durch die Füllstation 1 individuell mit Produkten 4, 5, 6 aus einer Auswahl von mindestens zwei unterschiedlichen Produktarten befüllt werden, wozu eine der Anzahl der Produktarten entsprechende Anzahl von Füllkassetten 7 der Füllstation 1 zugeordnet ist, aus denen die Produkte 4, 5, 6 auf eine Abgabeposition 8 bereitstellende Zuführung 9 und von dort mittels eines Pickersystems 10 in den Napf 3 oder die Näpfe 3 des auf einem Fördersystem 11 in die Füllstation 1 und aus der Füllstation 1 transportierbaren Blisters 2 überführbar sind. Dabei ist bei dem in der Zeichnung dargestellten Ausführungsbeispiel die Zuführung 9 durch eine Vibrationsrinne 12 gebildet, wobei als Zuführung 9aber auch ein Transportband, ein Nutenband oder dergl. genutzt werden kann. Dabei ist die Zuführung 9 zweifach in serieller Anordnung vorgesehen ist mit der Eignung der stromab gelegenen Zuführung 9, die Produkte 4, 5, 6 zu fördern, so dass diese auf der stromab gelegenen Zuführung 9 vereinzelt werden zum einfacheren Ergreifen durch das Pickersystem 10. Die beiden Zuführungen 9 sind mit gegenseitigem Abstand zur Bildung eines Spaltes 13 angeordnet, unterhalb dessen ein Bruchsammler 14 angeordnet ist, der durch eine Abfallrutsche 15 befüllt wird, die auch zum stromab gelegenen Ende der Zuführungen 9 reicht und unterhalb des Spaltes 13 entlangläuft. In jeder Füllstation 1 kann das Pickersystem 10 mehrfach vorgesehen sein, um gegeben durch deren Reichweite, eine entsprechende Anzahl von Füllkassetten 7 mit ihren zugeordnete Zuführungen 9 erreichen zu können. Weiterhin ist jeder Zuführung 9 als ein 2. Kontrollsystem ein Kamerasystem 16 zur Ortung der Produkte 4, 5, 6 und/oder zur Überprüfung von deren Integrität und/oder deren Inhaltsstoffen mittels eines NIR. (near infrared) Systems 21 als ein 1. Kontrollsystem zugeordnet, wobei Mittel zum Datenaustausch zwischen dem Kamerasystem 16 bzw. dem NIR-System 21 und der Zuführung 9 und/oder dem Pickersystem 10 vorgesehen sind.

Figur 3 zeigt, dass der Füllstation 1 das eine geschlossene Ringbahn 17 aufweisende Fördersystem 11 zugeordnet ist, auf dem mindestens ein, in der Regeln aber mehrere Shuttle 18 umlaufen, denen jeweils ein Blister 2 zugeordnet ist. An dieser Ringbahn 17 sind bei dem in der Zeichnung dargestellten Ausführungsbeispiele mehrere Füllstationen 1, nämlich insgesamt vier angeordnet, und zwar jeweils an einer Ausweichstrecke 19, so dass die Ringbahn 17 durch ein zum Befüllen gestopptes Shuttle 18 in der Füllstation 1 nicht blockiert ist.

Zur Qualitätskontrolle ist ein drittes Kontrollsystem 20, nämlich ein Lichtvorhang zur Kontrolle und Positionierung der Abgabe der Produkte 4, 5, 6 von dem Pickersystem 10 in den Blister 2, nämlich in die erforderlichen Näpfe 3, vorgesehen.

Das Shuttle 18 weist eine Speichereinheit sowie eine Einheit für den bidirektionalen Datenverkehr auf, durch das es dem Pickersystem 10 mitteilen kann, in welche Näpfe 3 welche Produkte 4, 5, 6 einer gegebenen Produktart zu platzieren sind. Das 1. Kontrollsystem 21 ist für die Kontrolle des befüllten Blisters 3 auf Vollständigkeit und/oder korrekten Inhalt vorgesehen.

Jede Füllkassette 7 weist eine das Produkt 4, 5, 6 angegebene Codierung 22 auf und verfügt über einen Verschlussschieber 23.

Nach nicht in der Zeichnung dargestellten Ausführungsbeispielen verfügt das Pickersystem 10 über Sauggreifer 24, die mittels eines Wechselsystems selbstständig auswechselbar und an einem Saugerarm gehalten sind; außerdem kann eine Blistermaschine 25 zur Herstellung der individuell zu befüllenden Blister 2 und/oder eine Siegelstation 26 und eine 2. Blistermaschine 32 mit eine Stanzstation 27 zum Siegeln und zur Randbestanzung der befüllten Blister 2 der Ringbahn 17 zugeordnet sein.

Mit einer derartigen Vorrichtung ist es möglich, mindestens einen Napf 3 aufweisende Blister 2 individuell zu befüllen mit Produkten 4, 5, 6 aus einer Auswahl von mindestens zwei unterschiedlichen Produktarten, wozu zunächst die mit den erforderlichen Produktarten versehenen, isolierten Füllkassetten 7 in der Füllstation 1 positioniert werden. Weiterhin wird dann das Blister 2, das in einer Ladestation 28 auf dem Shuttle 18 positioniert wird, in dessen Speichereinheit durch eine Datentransfereinrichtung 31 die für dass individuelle Befüllen erforderlichen Daten geladen sind, auf der Ringbahn 17 zu einer Ausweichstrecke 19 in die Füllstation gefahren, wobei die Daten von dem Shuttle 18 an das Pickersystem 10 und gegebenenfalls an das Kamerasystem 16 sowie das NIR-System 21 und den Lichtvorhang 20, also allgemein an die Kontrollsysteme, und die Zuführung 9 durch die Mitte zum Datenaustausch übertragen werden, das daraufhin die erforderlichen Produkte 4, 5, 6 von den Zuführungen 9 der Füllkassetten 7 übernimmt und in die erforderlichen Näpfe 3 positioniert. Das so individuell befüllte und mit dem 3. Kontrollsystem 20 kontrollierte Blister 2 wird dann aus der Füllstation 1 gefahren und durch das 1. Kontrollsystem 21 kontrolliert, wobei Gutblister in einer ersten Entladestation 33 entnommen werden. Dieser ersten Entladestation 33 nachgeordnet ist der Ringbahn 17 ein Reinigungsmodul 29 für die Shuttle 18 zugeordnet, so dass nach erfolgter Reinigung der Shuttle 18 diese mit den Daten für den nächsten zu füllenden Blister 2 versorgt werden können, die dann in der Ladestation 31 auf die Shuttle 18 positioniert werden, das dann in einem weiteren Umlauf in einer der bereitgestellten Füllstationen 1 ein weiteres individuell zu befüllendes Blister 2 produzieren lässt. Mittels eines 4. Kontrollsystems 34 detektierte fehlerhafte Blister 2 werden in einer zweiten Entladestation 30 ausgeschieden

## Patentansprüche

1. Verfahren zum individuellen Befüllen von mindestens einen Napf (3) aufweisenden Blistern (2) mit Produkten (4, 5, 6) aus einer Auswahl von mindestens zwei unterschiedlichen Produktarten, bei dem in einer Füllstation (1) in einer der Anzahl der Produktenarten entsprechenden Anzahl von Füllkassetten (7) die Produkte (4, 5, 6) bereitgestellt und aus den Füllkassetten (7) in eine der jeweiligen Füllkassette (7) zugeordnete Abgabeposition (8) überführt werden, bei dem die Blister (2) der Füllstation (1) zugeführt werden, und bei dem die Produkte (4, 5, 6) individuell von der Abgabeposition (8) in den Napf (3) des Blisters (2) transferiert werden.

2. Verfahren nach Anspruch 1, **dadurch gekennzeichnet, dass** der Blister (2) in der Füllstation (1) für den Transfer der Produkte (4, 5, 6) gestoppt wird und die Produkte (4, 5, 6) zwischen der Abgabeposition (8) und dem sich aus der Lage des Blisters (2) ergebenden Ort des Napfes (3) transferiert werden.

3. Verfahren nach Anspruch 1 oder 2, **dadurch gekennzeichnet, dass** die Produkte (4, 5, 6) mittels eines Pickersystems (10) individuell ergriffen und transferiert werden.

4. Verfahren nach einem der Ansprüche 1 bis 3, **dadurch gekennzeichnet, dass** der Blister (2) auf einem Shuttle (18) positioniert wird, der durch die Füllstation (1) geführt wird.

5. Verfahren nach Anspruch 4, **dadurch gekennzeichnet, dass** dem eine Speichereinheit sowie eine Einheit für den bidirektionalen Datenverkehr aufweisenden Shuttle (18) die zum individuellen Befüllen erforderlichen Daten nach erfolgter Zuordnung des Blisters (2) übertragen und von dem Shuttle (18) an das Pickersystem (10) und gegebenenfalls Kontrollsysteme übermittelt werden.

6. Verfahren nach Anspruch 5, **dadurch gekennzeichnet, dass** der Shuttle (18) auf einer geschlossenen Ringbahn (17) durch die Füllstation (1) geführt wird, der ein zweites Kontrollsystem (16) zugeordnet ist für die Kontrolle des befüllten Blisters (2) auf Vollständigkeit und/oder korrekten Inhalt, und dass bei der Detektion eines Fehlers durch das zweite Kontrollsystem (16) der Blister (2) von dem Shuttle (18) entfernt und das Shuttle (18) mit einem neuen Blister (2) und den unverändert gespeicherten Daten erneut durch die Füllstation (1) geführt wird.

7. Füllstation zum individuellen Befüllen von mindestens einen Napf (3) aufweisenden Blistern (2) mit Produkten (4, 5, 6) aus einer Auswahl von mindestens zwei unterschiedlichen Produktarten, **dadurch gekennzeichnet, dass** eine der Anzahl der Produktarten entsprechende Anzahl von Füllkassetten (7) vorgesehen ist, aus denen die Produkte (4, 5, 6) auf eine eine Abgabeposition (8) bereitstellende Zuführung (9) und von dort mittels eines Pickersystems (10) in den Napf (3) des auf einem Fördersystem (11) in die Füllstation (1) und aus der Füllstation (1) transportierbaren Blisters (2) überführbar sind.

8. Füllstation nach Anspruch 7, **dadurch gekennzeichnet, dass** die Zuführung (9) durch eine Vibrationsrinne oder ein Transportband gebildet ist.

9. Füllstation nach Anspruch 8, **dadurch gekennzeichnet, dass** die Zuführung (9) zweifach in serieller Anordnung vorgesehen ist mit der Eignung der stromab gelegenen Zuführung, die Produkte (4, 5, 6) schneller zu fördern.

10. Füllstation nach Anspruch 9, **dadurch gekennzeichnet, dass** die beiden Zuführungen (9) mit gegenseitigen Abstand zur Bildung eines Spaltes (13) angeordnet sind, unterhalb dessen ein Bruchsammler (14) angeordnet ist.

11. Füllstation nach Anspruch 10, **dadurch gekennzeichnet, dass** eine Abfallrutsche (15) vom stromab gelegenen Ende der Zuführungen (9), unterhalb des Spaltes (13) entlang, zu dem Bruchsammler (14) geführt ist.

12. Füllstation nach einem der Ansprüche 7 bis 11, **dadurch gekennzeichnet, dass** das Pickersystem (10) mehrfach vorgesehen ist.

13. Füllstation nach einem der Ansprüche 7 bis 12, **dadurch gekennzeichnet, dass** der Zuführung (9) ein Kamerasystem (16) zur Ortung der Produkte und/oder zur Überprüfung von deren Integrität und/oder deren Inhaltsstoffen und/oder dem Lichtvorhang (20) und/oder dem NIR-System (21) zugeordnet ist.

14. Füllstation nach Anspruch 13, **dadurch gekennzeichnet, dass** Mittel zum Datenaustausch zwischen dem Kamerasystem (16) und der Zuführung (9) und/oder dem Pickersystem (10) und/oder dem Lichtvorhang (20) und/oder dem NIR-System (21) vorgesehen sind.

15. Füllstation nach einem der Ansprüche 7 bis 14, **dadurch gekennzeichnet dass** ein eine geschlossene Ringbahn (17) aufweisendes Fördersystem (11) für mindestens ein den Blister (2) aufnehmendes Shuttle (18) vorgesehen ist.

16. Füllstation nach Anspruch 15, **dadurch gekennzeichnet, dass** diese mehrfach vorgesehen ist und die Mehrzahl der Füllstationen (1) entlang der Ringbahn (17) positioniert sind.

17. Füllstation nach Anspruch 15 oder 16**, dadurch gekennzeichnet, dass** die Ringbahn (17) eine Mehrzahl von Ausweichstrecken (19) aufweist.

18. Füllstation nach einem der Ansprüche 12 bis 17, **dadurch gekennzeichnet, dass** ein 3. Kontrollsystem (20), vorzugsweise ein Lichtvorhang, zur Kontrolle der Abgabe der Produkte (4, 5, 6) von dem Pickersystem (10) in den Blister (2) vorgesehen ist.

19. Füllstation nach einem der Ansprüche 15 bis 18, **dadurch gekennzeichnet, dass** das Shuttle (18) eine Speichereinheit sowie eine Einheit für den bidirektionalen Datenverkehr aufweist.

20. Füllstation nach einem der Ansprüche 7 bis 19, **dadurch gekennzeichnet, dass** ein 4. Kontrollsystem (34) für die Kontrolle des befüllten Blisters (2) auf Vollständigkeit und/oder korrekten Inhalt vorgesehen ist.

21. Füllstation nach einem der Ansprüche 7 bis 20, **dadurch gekennzeichnet, dass** jede vorgefüllt bereitgestellte Füllkassette (7) mit einer die Produktart angebenden Codierung (22) versehen ist.

22. Füllstation nach Anspruch 21, **dadurch gekennzeichnet, dass** jeder Füllkassette (7) ein Verschlussschieber (23) zur Freigabe der Produkte (4, 5, 6) zugeordnet ist.

23. Füllstation nach einem der Ansprüche 7 bis 22, **dadurch gekennzeichnet, dass** das Pickersystem (10) über Sauggreifer (24) verfügt, die mittels eines Wechselsystem vorzugsweise selbsttätig auswechselbar und an einem Saugerarm gehalten sind.

24. Füllstation nach einem der Ansprüche 7 bis 23, **dadurch gekennzeichnet, dass** dieser eine Blistermaschine (25) zur Herstellung der individuell zu befüllenden Blister und eine 2. Maschine mit einer Siegelstation (26) und /oder eine Stanzstation (27) zum Siegeln und Vereinzeln der befüllten Blister (2) zugeordnet ist.
